# FASCICULE DE BREVET EUROPEEN

(11) **EP 1 765 122 B1**
(45) Date de publication et mention de la délivrance du brevet: **16.11.2011**
(21) Numéro de dépôt: 04787547.1
(22) Date de dépôt: 30.09.2004
(51) Int. Cl.: A47C 20/04

(54) **MATELAS ARTICULE**
GELENKIGE MATRATZE
ARTICULATED MATTRESS

(30) Priorité: 28.05.2004 PT 10312804
(43) Date de publication de la demande: 28.03.2007
(73) Titulaire: FUTUROCOL- INDUSTRIA E COMERCIO DE PRODUTOS ORTOPE, P-4785-626 Trofa Santiago do Bougado (PT)
(72) Inventeur: RODRIGUES MOREIRA, Victor, Manuel, P-4785-626 Trofa (PT)
(74) Mandataire: Pelayo de Sousa Henriques, Rui
(86) Numéro de dépôt international: PCT/IB2004/003191
(87) Numéro de publication internationale: WO 2005/117656

(56) Documents cités:
- WO-A-02/076267
- DE-C1- 19 908 083
- US-A- 2 631 300
- US-A- 3 644 946
- US-A- 5 640 730

## Description

### DOMAINE TECHNIQUE

La présente invention se rapporte à un matelas articulé sans nécessité d'un plancher spécifique pour son parfait fonctionnement, ce matelas pouvant être pourvu ou non d'un dispositif de massage.

Le matelas objet de l'invention est destiné, en général, au marché dans son ensemble, sans restrictions, s'insérant dans le groupe des produits qui assurent le confort et le bien-être, ayant particulière application dans le champ de la santé et prévention, pouvant être utilisé profitablement dans les cas de personnes couchés infirmes ou en convalescence ou pour des buts de traitements thérapeutiques et/ou orthopédiques et, par cela, il est destiné, en particulier, en face des avantages qu'il présente relativement aux solutions connues, à équiper des hôpitaux, des foyers pour personnes âgées et des centres de traitement, entre d'autres.

### ARRIÈRE-PLAN TECHNOLOGIQUE

On connaît plusieurs dispositifs de lits articulés d'actionnement mécanique ou électrique, étant aujourd'hui encore commun l'utilisation de lits avec un système mécanique d'actionnement, par manivelle, du plancher du lit, notamment aux hôpitaux.

On connaît aussi plusieurs planchers articulés, plus modernes, actionnés électriquement, dont des matelas qui sont sur ces planchers se plient en fonction du mouvement de ces planchers, tel qu'illustré dans le document US 3533946.

Cependant, on n'a pas connaissance d'un matelas articulé et, par conséquent, moins encore d'un matelas articulé avec les caractéristiques techniques innovatrices que la présente invention expose, et qu'on décrit en détail ci-dessus, ces caractéristiques lui conférant un ensemble de remarquables avantages relativement aux dispositifs déjà connus.

Aussitôt, la grande facilité d'utilisation alliée à la sécurité, une fois qu'il n'existe pas le risque de serrer un doigt ou une main lorsque le matelas est actionné, par exemple au moyen d'un dispositif de commande électrique, ce risque étant présent dans le cas des planchers articulés.

On sait que, en ce qui concerne les personnes couchées infirmes, les soins du corps, notamment de la circulation sanguine, sont cruciaux, compte tenu la grande immobilité à laquelle elles se trouvent, sur peine de cet état d'immobilité provoquer, par exemple, des blessures chroniques.

Or, la présente invention n'assure seulement un bien-être physique à ces personnes en particulier, en agissant dans les systèmes de circulation sanguine et lymphatique du malade, mais elle assure aussi un bien-être psychologique - en règle de grande importance pour la récupération des malades - une fois que pour que le malade joue de ce double bien-être, il suffit de substituer le matelas de son lit par ce qui est l'objet de la présente invention, sans nécessité de changer de lit, ce qui ne change pas l'espace qui entoure le malade.

Il faut noter encore que la structure intérieure et la structure extérieure du matelas que le caractérisent, ne limitent pas sa forme, qui peut être la traditionnelle, c'est à dire, rectangulaire ou une autre moins conventionnelle, comme la circulaire, l'ovale, en coeur ou d'autre, n'importe que le matelas vise un célibataire ou un couple.

### DESCRIPTION DE L'INVENTION

La présente invention se rapporte à un matelas articulé pourvu d'une structure intérieure de soutien de la plaque et du coussin et d'une structure extérieure de stabilisation, celle-là composée d'un élément supérieur, d'un élément inférieur et d'un élément central, celui-ci étant lié à ces deux éléments-là au moyen d'articulations.

L'élément central dispose d'au moins deux appuis pour fixation pivotante des mécanismes d'élévation responsables pour les mouvements, indépendants, de l'élément supérieur et de l'élément inférieur.

La structure intérieure est liée, à son tour, à la structure extérieure au moyen d'au moins un pied dont l'élément central est pourvu, cette liaison étant du type amovible.

L'élément central peut être tubulaire et constitué par deux longerons, pourvus d'articulations aux bouts, et par deux traverses unies, par les bouts, aux dits longerons, les traverses étant pourvues d'un renfort qui les assemble, en se constituant ainsi un ensemble solide et fixe.

Chaque traverse est pourvue d'au moins un appui pour fixation pivotante d'un mécanisme d'élévation et chacune d'eux peut avoir deux pieds.

La liaison de l'élément central à l'élément supérieur est faite par l'intermédiaire d'articulations dont les longerons sont pourvus aux bouts.

L'élément supérieur comprend, au-delà d'un tronçon périphérique qui peut être tubulaire, un levier longitudinal incliné, solidaire avec ce tronçon et pourvu, dans l'extrémité plus proche de l'élément central, d'une liaison pivotante au bras télescopique du mécanisme d'élévation de l'élément supérieur, l'extrémité du levier avec la liaison pivotante étant toujours plus proche du sol que l'autre extrémité, quel que soit la position de l'élément supérieur.

Le tronçon périphérique de l'élément supérieur de la structure intérieure peut être renforcé par une traverse ou par plus qu'une traverse toutes les fois que cela devient nécessaire, comme dans le cas d'un matelas pour couple.

En addition, il peut être renforcé par un élément longitudinal, en se positionnant le tronçon, l'élément longitudinal et la traverse sur un plan commun et en les liant solidement, celle-ci étant placée proche des extrémités du dit tronçon.

En outre, le dit élément longitudinal et le levier de l'élément supérieur peuvent être liés au moyen d'une pièce de liaison - qui est liée au levier avant son extrémité avec liaison pivotante - formant un triangle rigide.

D'autre part, l'élément inférieur de la structure intérieure peut être également tubulaire, constitué par un tronçon périphérique, continu ou interrompu par des articulations.

Les extrémités de ce tronçon périphérique sont liées à l'élément central au moyen des articulations dont les longerons sont pourvus aux bouts.

L'élément inférieur comprend d'au moins un levier longitudinal incliné qui est solidaire, directement, avec le dit tronçon périphérique, ou indirectement, en recourrant, dans ce cas, à une traverse ou à un élément similaire, ce levier étant pourvu à l'extrémité plus proche de l'élément central, d'une liaison pivotante au bras télescopique du mécanisme d'élévation de l'élément inférieur ou d'une partie de cet élément.

Conformément à ce qu'on a dit auparavant, ce tronçon périphérique de l'élément inférieur peut être sub-divisé en plusieurs parties, notamment en deux, dans ce cas, la partie extrême étant pourvue d'articulations avec butéequi permettent la liaison avec la partie adjacente intérieure.

Cette partie intérieure est pourvue d'un levier longitudinal incliné, solidaire avec le tronçon périphérique de cette même partie et pourvu à l'extrémité plus proche de l'élément central, d'une liaison pivotante au bras télescopique du mécanisme d'élévation de l'élément inférieur, l'extrémité du levier avec la liaison pivotante étant toujours plus proche du sol que l'autre extrémité, quel que soit la position de l'élément inférieur.

Encore, au cas où le tronçon périphérique de l'élément inférieur serait sub-divisé en deux parties, la partie extrême pourra posséder une traverse placée près des articulations avec butéeet la partie intérieure pourra avoir, aussi près de ces articulations, une traverse et encore une autre traverse placée près des articulations qui lient cette partie à l'élément central, ces traverses étant étayées par un élément longitudinal.

D'autre part, le tronçon périphérique de la partie intérieure, ces deux traverses-là et l'élément longitudinal doivent être positionnées sur un plan commun et doivent être liés les uns aux autres solidement.

En outre, cet élément longitudinal, le levier au-dessous mentionné et une pièce de liaison entre ces deux - qui est fixé au levier avant son extrémité de liaison pivotante - forment un triangle rigide.

Compte tenu ce qu'on a auparavant décrit, on comprend qu'on pourrait facilement sub-divisé le tronçon périphérique de l'élément inférieur du matelas articulé en trois parties.

Au-delà des avantages déjà mentionnés, le matelas objet de l'invention est robuste et résistant et est pourvu de mécanismes d'élévation de fonctionnement suave et silencieux et de facile manutention.

Avec la présente invention la tache de faire le lit de façon traditionnelle est aussi facilitée, cela veut dire, en attachant dessous du matelas les draps et/ou l'édredon, une fois qu'on ne nécessite pas de soulever le matelas.

### DESCRIPTION DES FIGURES

Dans les figures en annexe, présentées à titre d'exemple et non limitatif, on peut observer:
à la figure 1, la représentation, en perspective, du côté de dessus de la structure intérieure (de soutien) et de la structure extérieure (de stabilisation) du matelas articulé objet de l'invention - celles-ci liées par moyen de quatre pieds - l'élément supérieure et l'élément inférieur étant tous les deux en position élevée;
à la figure 2, la représentation, en perspective, du côté de dessus de la structure intérieur de soutien du matelas articulé objet de l'invention, étant en position élevée tant l'élément supérieur, que l'élément inférieur, celui-ci constitué par deux parties;
à la figure 3, la représentation, en perspective, du côté de dessous de la structure intérieur de soutien du matelas articulé objet de l'invention, en position horizontal;
à la figure 4, la représentation, en perspective, du côté de dessus de la structure intérieure (de soutien) et de la structure extérieure (de stabilisation) du matelas articulé objet de l'invention, en les présentant, non dans sa globalité;
à la figure 5, la représentation, en perspective, du côté de dessus de la structure intérieure (de soutien) et de la structure extérieure (de stabilisation) du matelas articulé objet de l'invention, présentant, en particulier, l'élément inférieur et l'élément central de celle-là;
à la figure 6, la représentation, en perspective, du côté de dessus de la structure intérieure (de soutien) et extérieure (de stabilisation) du matelas articulé objet de l'invention, présentant, en particulier, l'élément inférieur de celle-là constitué par deux parties;
à la figure 7, la représentation, en perspective, du côté de dessous de la structure intérieure de soutien de la plaque et du coussin du matelas articulé objet de l'invention, présentant, en particulier, l'ensemble formé par cette structure et par ces éléments de remplissage, plaque et coussin, dans la zone de l'élément central;
à la figure 8, la représentation, en perspective, du matelas articulé objet de l'invention intégrant une structure extérieure de stabilisation et une structure intérieure de soutien - celle-ci pas visible dans la figure - dont l'élément inférieur est constitué par deux parties, cet élément-ci et l'élément supérieur étant tous les deux en position élevée.

En particulier, les figures montrent :
1 - Matelas articulé
2 - Structure intérieure de soutien
3 - Plaque
4 - Coussin
5 - Structure extérieure de stabilisation
6 - Élément supérieur
7 - Élément inférieur
8 - Élément central
9 - Mécanisme d'élévation
10 - Pied
11 - Longeron
12 - Articulation
13 - Traverse
14 - Renfort
15 - Appui pour le mécanisme d'élévation
16 - Tronçon périphérique de l'élément supérieur
17 - Levier solidaire avec l'élément supérieur
18 - Liaison pivotante
19 - Bras télescopique
20 - Tronçon périphérique de l'élément inférieur
21 - Levier solidaire avec l'élément inférieur
22 - Élément longitudinal
23 - Pièce de liaison
24 - Partie
25 - Articulation avec seuillet

### FORME PARTICULIÈRE D'EXÉCUTION DE L'INVENTION

Conformément à ce qu'on a référé auparavant, le matelas articulé objet de l'invention peut incorporer un dispositif de massage. Pour cet effet on peut recourir à l'aide d'un coussin (4) profilé pourvu de multiples protubérances et concavités, les protubérances proportionnant un massage du type digital et les concavités servant pour loger des aimants qui proportionnent la création d'un champ magnétique.

La plaque (3) peut être produite en latex, en stylatex ou en autre matière adéquate.

A son tour, la structure, soit l'intérieure (2), soit l'extérieure (5) sera réalisée, préférentiellement, en acier, en aluminium ou en matériel plastique ou en combinant ces matériaux.

En addition, la structure intérieure (2) peut être laminaire nervurée et la structure extérieure (5) devra être plane, continue - ou discontinue dans la zone du chevet du lit et/ou pieds du matelas - tubulaire ou en barre, restant circonscrite par la projection verticale du contour extérieur du matelas et peu distanciée de ce contour.

En outre, la liaison du pied ou pieds (10) de l'élément central (8) à la structure extérieure de stabilisation (5) peut être faite au moyen de vis, de chevilles ou de dispositifs d'assemblage rapide.

La plaque (3) et le coussin (4), ainsi que sa structure intérieure de soutien (2) et les mécanismes d'élévation (9) restent entourés par une bande, préférentiellement amovible, avec de petites ouvertures dans la zone des pieds (10).

Les mécanismes d'élévation (9) doivent être actionnés au moyen d'un dispositif qui comprend un transformateur et des piles - s'il y a manque d'énergie électrique le matelas articulé retournera à la position horizontale - ils doivent être alimentés par courant électrique continue de 24 V et disposer de fin de course et d'un fusible de sécurité.

Les mécanismes d'élévation (9) et de massage et autre équipement intégré, comme, par exemple, appareil de son, peuvent être actionnés par moyen d'un seul contrôle à distance.

## Revendications

1. Matelas (1), avec ou sans massage, qui est articulé, qui est pourvu d'une structure intérieure de soutien (2) de la plaque (3) et du coussin (4) et d'une structure extérieure de stabilisation (5), celle-là composée d'un élément supérieur (6), d'un élément inférieur (7) et d'un élément central, (8), celui-ci (8) étant lié à ces deux éléments-là au moyen d'articulations (12)**, caractérisé en ce que** l'élément central (8) dispose d'au moins deux appuis (15) pour fixation pivotante des mécanismes d'élévation (9) responsables pour les mouvements, indépendants, de l'élément supérieur (6) et de l'élément inférieur (7), et **en ce que** la structure intérieure (2) est liée, à son tour, à la structure extérieure (5) au moyen d'au moins un pied (10) dont l'élément central (8) est pourvu, cette liaison étant du type amovible.

2. Matelas selon la revendication 1, **caractérisé en ce que** l'élément central (8) est fixe, tubulaire et constitué par deux longerons (11), pourvus d'articulations (12) aux bouts, et par deux traverses (13) unies, par les bouts, aux dits longerons (11), les traverses (13) étant pourvues d'un renfort (14) qui les assemble, **en ce que** chaque traverse (13) est pourvue de deux pieds (10) et **en ce que** chacune d'eux est pourvue d'au moins un appui (15) pour fixation pivotante d'un mécanisme d'élévation (9).

3. Matelas selon la revendication 2, **caractérisé en ce que** l'élément central (8) est pourvu de symétrie en rapport à un plan perpendiculaire aux longerons (11) et équidistant des traverses (13).

4. Matelas selon les revendications 1 et 2, **caractérisé en ce que** l'élément supérieur (6) de la structure intérieure (2) est pourvu d'un tronçon périphérique (16) tubulaire, dont les extrémités font une liaison avec l'élément central (8) de cette structure dans les articulations (12) dont les longerons (11) sont pourvus aux bouts, et par un levier (17) longitudinal incliné, solidaire avec ce tronçon périphérique (16) et pourvu, dans l'extrémité plus proche de l'élément central (8), d'une liaison pivotante (18) à un bras télescopique (19) du mécanisme d'élévation (9) de l'élément supérieur, l'extrémité du levier avec la liaison pivotante (18) étant toujours plus proche du sol que l'autre extrémité, quel que soit la position de l'élément supérieur (6).

5. Matelas selon la revendication 4, **caractérisé en ce que** le tronçon périphérique de l'élément supérieur (16) de la structure intérieure est renforcé par une traverse (13) ou par un élément similaire et par un élément longitudinale (22), le tronçon (16), la traverse (13) et l'élément longitudinal (22) se positionnant sur un plan commun et étant liés solidement entre eux, celle-là (13) étant placée proche des extrémités du dit tronçon (16), et **en ce que** le levier, l'élément longitudinal (22) et une pièce de liaison (23) entre ces deux-ci - qui est liée au levier avant son extrémité avec liaison pivotante - forment un triangle rigide.

6. Matelas selon la revendication 5, **caractérisé en ce que** le tronçon périphérique de l'élément supérieur (16) de structure intérieure (2) est renforcé par au moins de deux traverses (13) au cas où il s'agira d'un matelas de couple.

7. Matelas selon les revendications 1 et 2, **caractérisé en ce que** l'élément inférieur (7) de la structure intérieure (2) est tubulaire, constitué par un tronçon périphérique (20) - continu ou interrompu par des articulations (12) - dont les extrémités sont liées à l'élément central (8) de cette structure dans les articulations (12) dont les longerons (11) sont pourvus aux bouts, et par un levier (21) longitudinal incliné qui est solidaire, directement, avec le dit tronçon périphérique (20), ou indirectement, en recourrant, dans ce cas, à une traverse (13) ou à un élément similaire, pourvu, à l'extrémité plus proche de l'élément central, d'une liaison pivotante (18) à un bras télescopique (19) du mécanisme d'élévation (9) de l'élément inférieur ou d'une partie (24) de cet élément.

8. Matelas selon la revendication 7, **caractérisé en ce que** ce tronçon périphérique de l'élément inférieur (20) est sub-divisé en deux parties (24), la partie extrême étant pourvue d'articulations avec butée (25) qui permettent la liaison avec la partie adjacente intérieure et cette partie intérieure étant pourvue d'un levier (21) longitudinal incliné, solidaire avec le tronçon périphérique de cette même partie et pourvu à l'extrémité plus proche de l'élément central (8), d'une liaison pivotante (18) au bras télescopique (19) du mécanisme d'élévation (9) de l'élément inférieur, l'extrémité du levier avec la liaison pivotante (18) étant toujours plus proche du sol que l'autre extrémité, quel que soit la position de l'élément inférieur (7).

9. Matelas selon la revendication 8, **caractérisé en ce que** ce la partie extrême possède une traverse (13) placée près des articulations avec butée (25), **en ce que** la partie intérieure possède, aussi près de ces articulations (25), une traverse (13) et encore une autre traverse (13) placée près des articulations (12) qui lient cette partie à l'élément central (8), ces traverses étant étayées par un élément longitudinal (22), le tronçon périphérique de cette partie, ces deux traverses-ci (13) et l'élément longitudinal (22) étant positionnés sur un plan commun et
étant liés les uns aux autres solidement, et **en ce que** le levier (21), l'élément longitudinal (22) et une pièce de liaison (23) entre ces deux-ci - qui est fixé au levier avant son extrémité de liaison pivotante - forment un triangle rigide.

10. Matelas selon la revendication 7, **caractérisé en ce que** ce le tronçon périphérique de l'élément inférieur (20) est sub-divisé en trois parties (24), la partie plus proche de l'élément central (8) étant pourvue d'au moins une traverse (13) ou d'élément similaire qui possède un appui (15) pour fixation pivotante de mécanisme d'élévation (9) et cette partie intermédiaire étant aussi pourvue d'au moins une traverse (13) ou d'élément similaire à laquelle on solidarise un levier.

11. Matelas selon la revendication 1, **caractérisé en ce que** la structure intérieure de soutien (2) est laminaire nervurée.

12. Matelas selon la revendication 1, **caractérisé en ce que** la liaison du pied ou pieds (10) de l'élément central (8) à la structure extérieure de stabilisation (5) est faite au moyen de vis, de chevilles ou de dispositifs d'assemblage rapide.

13. Matelas selon la revendication 1, **caractérisé en ce que** la structure extérieure de stabilisation (5) est plane, continue - ou discontinue dans la zone du chevet du lit et/ou pieds du matelas - tubulaire ou en barre et **en ce qu'**elle reste circonscrite par la projection verticale du contour extérieur du matelas et peu distanciée de ce contour.

14. Matelas selon la revendication 1, **caractérisé en ce que** les mécanismes d'élévation (9) sont actionnés au moyen d'un dispositif qui comprend un transformateur et des piles et **en ce que** ces mécanismes disposent de fin de course.

15. Matelas selon la revendication 1, **caractérisé en ce que** les mécanismes d'élévation (9) sont alimentés par courant électrique continu de 24 V et disposent d'un fusible de sécurité.

## Claims

1. Mattress (1) with or without massage, which is articulated, which is provided with an internal support structure (2) of the plate (3) and of the cushion (4) and with an external stabilisation structure (5), that one comprised by a superior element (6), by an inferior element (7) and by a central element (8), the two other elements being connected to this one (8) by means of joints (12), **characterised in that** the central element (8) has at least two supports (15) for pivoting fixation of the elevation mechanisms (9) responsible for the movement, independently, of the superior element (6) and of the inferior element (7), and, in turn, the internal structure (2) being connected to the external structure (5) by means of, at least, one foot (10) with which the central element (8) is provided, connection that is of the removable type.

2. Mattress according to claim 1, **characterised in that** the central element (8) is fix, tubular and constituted by two rails (11), having joints (12) at the extremities, and by two crossheads (13) connected, by the extremities, to those rails (11), the crossheads (13) being provided with a reinforcement (14) that units them, **in that** each crosshead (13) has two feet (10) and **in that** each one of them is provided with, at least, a support (15) for pivoting fixation of an elevation mechanism (9).

3. Mattress according to claim 2, **characterised in that** the central element (8) has symmetry regarding a plane perpendicular to the rails (11) having the same distance to each crosshead (13).

4. Mattress according to claims 1 and 2, **characterised in that** the superior element (6) of the internal structure (2) is comprised by a tubular peripheral portion (16), whose extremities connect with the central element (8) of that structure at the joints (12) with which the rails (11) are provided at the extremities and by a tilted longitudinal lever (17), integral with that peripheral portion (16) and provided with, at the extremity nearer the central element (8), a pivoted connection (18) to a telescopic arm (19) of the elevation mechanism (9) of the superior element, the extremity of the lever with the pivoted connection (18) being always closer to the ground than the other extremity, whatever the position of the superior element (6)

5. Mattress according to claim 4, **characterised in that** the peripheral portion of the superior element (16) of the internal structure (2) is reinforced by a crosshead (13) or by a similar element and by a longitudinal element (22), the portion (16), the crosshead (13) and the longitudinal element (22) being positioned in a common plane and being solidly interconnected, that crosshead (13) situated next to the extremities of the said portion (16) and **in that** the lever, the longitudinal element (22) and a connection piece (23) between these two - that is connected to the lever before its extremity with pivoted connection - form a rigid triangle.

6. Mattress according to claim 5, **characterised in that** the peripheral portion of the superior element (16) of the internal structure (2) is reinforced by at least two crossheads (13) in case it is a couple's mattress.

7. Mattress according to claims 1 and 2, **characterised in that** the inferior element (7) of the internal structure (2) is tubular, comprised by a peripheral portion (20) - continuous or interrupted by joints (12) - whose extremities connect with the central element (8) of that structure at the joints (12) that the rails (11) have at the extremities and by, at least, a tilted longitudinal lever (21) integral, directly, with that peripheral portion (20), or indirectly, resorting, in this case, to a crosshead (13) or to a similar element, provided with, at the extremity nearer the central element, a pivoted connection (18) to a telescopic arm (19) of the elevation mechanism (9) of the inferior element or of a part (24) of this element.

8. Mattress according to claim 7, **characterised in that** the peripheral portion of the inferior element (20) is subdivided in two parts (24), the extreme part being provided with joints with stop (25) that allow the connection with the adjacent interior part, this interior part having a tilted longitudinal lever (21), integral with the peripheral portion of the said part, and provided, at the extremity closer to the central element (8), with a pivoted connection (18) to the telescopic arm (19) of the elevation mechanism (9) of the inferior element, the extremity of the lever provided with the pivoted connection (18) being always closer to the ground than the other extremity, whatever the position of the inferior element (7).

9. Mattress according to claim 8, **characterised in that** the extreme part has a crosshead (13) situated next to the joints with stop (25), **in that** the interior part has, also next to those joints (25), a crosshead (13) and another crosshead (13) situated next to the joints (12) that connect it to the central element (8), these two last crossheads being braced by a longitudinal element (22), the peripheral portion of this part, those two crossheads (13) and the longitudinal element (22) being positioned in a common plane and connecting to each other solidly and **in that** the lever (21), the longitudinal element (22) and a connection piece (23) between these two - that is connected to the lever before its extremity with pivoted connection - form a rigid triangle.

10. Mattress according to claim 7, **characterised in that** the peripheral portion of the inferior element (20) is subdivided in three parts (24), the part closer to the central element (8) having, at least, a crosshead (13) or a similar element, having a support (15) for pivoted fixation of elevation mechanism (9) and the intermediate part having also, at least, a crosshead (13) or a similar element to which is integral a lever.

11. Mattress according to claim 1, **characterised in that** the internal support structure (2) is laminar ribbed.

12. Mattress according to claim 1, **characterised in that** the connection of the foot or feet (10) of the central element (8) to the external stabilisation structure (5) is made by means of screws, plugs or fast fitting

13. Mattress according to claim 1, **characterised in that** the external stabilisation structure (5) is flat, continuous - or discontinuous at the zone of the head and/or feet of the mattress - tubular or in bar and **in that** it is circumscribed by the vertical projection of the outer outline of the mattress and at a small distance of that outline.

14. Mattress according to claim 1, **characterised in that** the elevation mechanisms (9) are operated through a device comprising a transformer and batteries and **in that** said mechanisms have limiter switches.

15. Mattress according to claim 1, **characterised in that** the elevation mechanisms (9) are fed by continuous electrical power of 24 V and have a safety fuse.

## Patentansprüche

1. Klappbare Matratze (1) mit bzw. ohne Massage, ausgestattet mit einer internen Tragkonstruktion (2) für die Platte (3) und den Kissen (4) und mit einer externen Stabilisierungskonstruktion (5), diese bestehend aus einem Oberelement (6), einem Unterelement (7) und einem Mittelelement (8), wobei die anderen zwei Elemente sich an diesen (8) durch Gelenke (12) verbinden, gekennzeichnet mit einem Mittelelement (8), es verfügt über mindestens zwei Stützen (15) für Schenkbefestigung der Hebevorrichtung (9), zuständig für die selbständige Bewegung des Oberelements (6) und des Unterelements (7) und die interne Tragkonstruktion (2) , ihrerseits, verbindet sich an der externen Stabilisierungskonstruktion (5) mittels mindestens einem Fuß (10) mit welchem der Mittelelement (8) ausgestattet ist, deren Verbindung abnehmbar ist.

2. Matratze nach Anspruch 1, **dadurch gekennzeichnet, dass** das Mittelelement (8) fest eingebaut, röhrenförmig ist und aus zwei Längsträger (11) besteht mit Gelenken (12) an den Enden und verbunden durch zwei Traversen (13) an den Enden an diesen Längsträgern (11), wobei die Traversen (13) mit einer Verstärkung (14) versehen sind, die sie verbindet, dass jede einzelne Traverse (13) mit zwei Füßen (10) versehen und jede einzelne mit mindestens einer Stütze (15) ausgestattet ist für die Schwenkbefestigung einer Hebevorrichtung (9).

3. Matratze nach Anspruch 2, **dadurch gekennzeichnet, dass** das Mittelelement (8) symmetrisch in Bezug auf einer senkrechten Ebene zu den Längsträgern (11) und abstandstreu zu Traversen (13) ist.

4. Matratze nach Ansprüche 1 und 2, **dadurch gekennzeichnet, dass** das Oberelement (6) der interne Konstruktion (2) aus einem röhrenförmig Randstück (16) besteht, dessen Kanten sich mit dem Mittelelement (8) dieser Struktur in den Gelenken (12) verbindet, mit welchen die Längsträger (11) an den Enden versehen sind, sowie mit einem schrägen Längshebel (17), verbunden mit diesem Randstück (16) und an der nächsten Kante des Mittelelements (8), mit einer Schwenkverbindung (18) an einem Teleskoparm (19) der Hebevorrichtung (9) des Oberelements versehen ist, wobei der Hebelrand mit Schwenkverbindung (18) immer näher am Boden ist als der andere Rand, ungeachtet dessen, wie das Oberelement (6) positioniert ist.

5. Matratze nach Anspruch 4, **dadurch gekennzeichnet, dass** das Randstück des Obereiernents (16) der internen Konstruktion (2) durch eine Traverse (13) bzw ein ähnliches Element und ein Längselement (22) verstärkt ist, indem das Randstück (16), die Traverse (13) und das Längselement (22) in einer gemeinsamen Ebene positioniert und miteinander fest verbunden sind, dass die Traverse (13) neben den Ränder des genannten Randstückes (16) positioniert ist, und der Hebel, und das Längselement (22) und eine Verbindungselement (23) zwischen diesen beiden - das sich mit dem Hebel vor seinem Rand mit der Schwenkverbindung verbindet- ein steifes Dreieck bilden.

6. Matratze nach Anspruch 5, **dadurch gekennzeichnet, dass** das Randstück des Oberelements (16) der internen Konstruktion (2) mit mindestens zwei Traversen (13) verstärkt ist, falls es sich um eine Doppelmatratze handelt.

7. Matratze nach Ansprüche 1 und 2, **dadurch gekennzeichnet, dass** das Unterelement (7) der internen Konstruktion (2) röhrenförmig ist, bestehend aus einem Randstück (20) fortlaufend oder unterbrochen durch Gelenke (12) - dessen Ränder sich mit dem Mittelelement (8) der genannten Konstruktion in den Gelenken (12) verbinden, mit denen die Längsträger (11) an den Enden ausgestattet sind und mindestens ein schräger Längshebel (21), direkt mit dem sogenannten Randstück (20) oder indirekt, in diesem Fall wird auf eine Traverse (13) zurückgegriffen oder ein ähnliches Element, ausgestattet, an dem nähersten Rand des Mittelelements, mit einer Schwenkverbindung (18) an einem Teleskoparm (19) der Hebevorrichtung (9) am Unterelement oder an einem Abschnitt dieses Elements (24).

8. Matratze nach Anspruch 7, **dadurch gekennzeichnet, dass** das Randstück des Unterelements (20) in zwei Abschnitte (24) unterteilt ist, wobei der äußerste Abschnitt mit Gelenkanschlägen (25) ausgestattet ist, die die Verbindung an den inneren anliegenden Abschnitt ermöglicht und dieser innere Abschnitt über einen schrägen Längshebel (21) verfügt, verbunden mit dem Randstück dieses Abschnitts und an dem nähersten Rand des Mittelelements (8) bestehend aus einer Schwenkverbindung (18) an dem Teleskoparm (19) der Hebevorrichtung (9) des Unterelements, wobei der Hebelrand mit Schwenkverbindung (18) immer näher am Boden ist als der andere Rand, ungeachtet dessen, wie das Unterelement (7) positioniert ist.

9. Matratze nach Anspruch 8, **dadurch gekennzeichnet, dass** der äußerste Abschnitt eine Traverse (13) in der Nähe von dem Gelenkanschlags (25) besitzt, dass der innere Abschnitt auch in der Nähe dieser Gelenke (25) eine Traverse (13) und andere Traverse (13) in der Nähe der Gelenke (12) besitzt, die ihm am Mittelelement (8) verbinden, diese Traversen werden von einem Längselement (22) gebremst, wobei das Randstück dieses Abschnittes, diese zwei Traversen (13) und das Längselement (22) in einer gemeinsamen Ebene positionieren und sich fest miteinander verbinden, und **dadurch gekennzeichnet, dass** der Hebel (21), das Längselement (22) und ein Verbindungsteil (23) zwischen diesen beiden - das sich mit dem Hebel vor seinem Rand mit der Schwenkverbindung verbindet - ein steifes Dreieck bilden.

10. Matratze nach Anspruch 7, **dadurch gekennzeichnet, dass** das Randstück des Unterelements (20) in drei Abschnitte (24) unterteilt ist, wobei der nähere Abschnitt zu dem Mittelelement (8) mindestens eine Traverse (13) oder ein ähnliches Element beinhaltet, eine Stütze (15) für Schwenkbefestigung der Hebevorrichtung (9) besitzt und auch der Mittelabschnitt, mindestens, aus einer Traverse (13) oder aus ein ähnliches Element besteht, das mit einem Hebel verbunden ist.

11. Matratze nach Anspruch 1, **dadurch gekennzeichnet, dass** die interne Tragkonstruktion (2) laminar und gerippt ist.

12. Matratze nach Anspruch 1, **dadurch gekennzeichnet, dass** die Fußverbindung oder Verbindung mehrerer Füße (10) des Mittelelements (8) an die externe Stabilisierungskonstruktion (5) durch Schrauben, Gewindestifte oder Schnejigewindeeinsatz angefertigt ist.

13. Matratze nach Anspruch 1, **dadurch gekennzeichnet, dass** die externe Stabilisierungskonstruktion (5) flach, fortlaufend - oder unterbrochen im Kopfbereich und/oder Matratzenfußbereich - röhrenförmig oder balkenförmig ist und von der vertikale Projektion der externe Matratzenkontur und mit kleinen Abstand zu dieser Kontur, begrenzt wird.

14. Matratze nach Anspruch 1, **dadurch gekennzeichnet, dass** die Hebevorrichtungen (9) durch eine Einrichtung ausgelöst werden, bestehend aus einem Stromwandler und Batterien und **dadurch gekennzeichnet** werden, dass solche Vorrichtungen mit Endschalter versehen sind.

15. Matratze nach Anspruch 1, **dadurch gekennzeichnet, dass** die Hebevorrichtungen (9) mit 24 V elektrischer Gleichstrom versorgt werden und mit einer Sicherheitsabschaltung versehen sind.
